# EUROPÄISCHE PATENTSCHRIFT

(11) **EP 3 295 768 B1**
(45) Veröffentlichungstag und Bekanntmachung des Hinweises auf die Patenterteilung: **07.08.2019**
(21) Anmeldenummer: 16718714.5
(22) Anmeldetag: 27.04.2016
(51) Int. Cl.: H05B 3/50

(54) **HEIZEINRICHTUNG ZUM BEHEIZEN DES FAHRZEUGINNENRAUMS EINES KRAFTFAHRZEUGS**
HEATING DEVICE FOR HEATING THE VEHICLE INTERIOR OF A MOTOR VEHICLE
DISPOSITIF DE CHAUFFAGE POUR CHAUFFER L'INTÉRIEUR D'UN VÉHICULE AUTOMOBILE

(30) Priorität: 13.05.2015 DE 102015208858
(43) Veröffentlichungstag der Anmeldung: 21.03.2018
(73) Patentinhaber: Mahle International GmbH, 70376 Stuttgart (DE)
(72) Erfinder: BAUMANN, Tobias, 71720 Oberstenfeld (DE); PITZ, Eric, 70199 Stuttgart (DE); LIU, Wenqing, 71263 Weil der Stadt (DE)
(74) Vertreter: BRP Renaud & Partner mbB Rechtsanwälte Patentanwälte Steuerberater
(86) Internationale Anmeldenummer: PCT/EP2016/059434
(87) Internationale Veröffentlichungsnummer: WO 2016/180638

(56) Entgegenhaltungen:
- EP-A1- 1 802 176
- EP-A1- 1 986 482
- WO-A1-2011/120946
- DE-A1- 10 015 905
- DE-A1- 19 925 757

## Beschreibung

Die Erfindung betrifft eine Heizeinrichtung mit einer Mehrzahl von Heizmodule zum Beheizen des Fahrzeuginnenraums eines Kraftfahrzeugs. Die Erfindung betrifft schließlich ein Kraftfahrzeug mit einem Fahrzeuginnenraum und mit wenigstens einem oben erläuterten Heizmodul und/oder mit einer vorangehend erläuterten Heizeinrichtung.

In modernen Kraftfahrzeugen finden häufig Brennkraftmaschinen mit einer derart hohen Effizienz Verwendung, dass die über das Kühlwasser des mit der Brennkraftmaschine zusammenwirkenden Kühlsystems erzeugte Wärme nicht ausreicht, den Fahrzeuginnenraum des Kraftfahrzeugs in der gewünschten Weise zu beheizen. Dies gilt in besonderem Maße bei sehr niedrigen Außentemperaturen. Um ein solches Defizit an bereitstellbarer Heizleistung zu mindern, kennt der Stand der Technik elektrische Heizmodule auf Basis sogenannter PTC-Heizelemente. Solche PTC-Heizelemente einen mit zunehmender Temperatur des Heizelements ebenfalls zunehmenden elektrischen Widerstand ("Positive Temperature Coefficient"). Derartige Heizmodule mit PTC-Heizelementen sind in der Regel selbstregelnd ausgeführt, was bedeutet, dass die vom PTC-Heizelement bereitgestellte Heizleistung bei mangelnder Wärmeabfuhr in den Fahrzeuginnenraum aufgrund des ansteigenden elektrischen Widerstands automatisch abnimmt. Die zur Ansteuerung der PTC-Heizelemente gleichwohl erforderliche Leistungs-Elektronik-Einheit ist bei solchen herkömmlichen Heizmodulen typischerweise in der Art einer elektrischen Leiterplatte ausgeführt.

Die DE 10 2011 089 B3 beschreibt eine Vorrichtung zur Ansteuerung einer elektrischen Heizung für Fahrzeuge. Die Vorrichtung umfasst ein Gehäuse und eine in diesem untergebrachte Platine, auf der mindestens ein zu kühlendes Bauteil angeordnet ist.

Die DE 100 28 446 B4 behandelt eine elektrische Zusatzheizeinrichtung mit PTC-Heizelementen und mit einem Halbleiterschalter, der einen elektrisch isolierenden Wärmeleiter aufweist. Auf dem Wärmeleiter sind eine elektrisch leitende und wärmeleitende Platte sowie verschiedene elektrische Anschlüsse angeordnet.

DE 100 15 905 A1 beschreibt eine Vorrichtung zur Beheizung von Fahrgastzellen eines Kraftfahrzeugs, mit einer Erwärmungseinheit zum Erwärmen von strömender Luft mit einem Heizelement und Wärmeabgabeeinrichtung zur Abgabe der durch die Heizelemente erzeugten Wärme an die die Wärmeabgabeeinrichtungen umströmenden Luft.

DE 199 25 757 offenbart eine Heizvorrichtung gemäß dem Oberbegriff des Anspruchs 1.

Als nachteilig bei solchen herkömmlichen Heizmodulen erweist sich die typischerweise nur aufwändig unter Verwendung von Steck- und Lötverbindungen realisierte mechanische und elektrische Anbindung der Leistungs-Elektronik-Einheit an die PTC-Heizelemente.

Die vorliegende Erfindung beschäftigt sich daher mit dem Problem, für eine Heizeinrichtung zum Beheizen eines Fahrzeuginnenraums eines Kraftfahrzeugs eine verbesserte Ausführungsform zu schaffen, die sich insbesondere durch eine verbesserte elektrische und thermische Anbindung der Leistungs-Elektronik-Einheit an die mit elektrischer Energie zu versorgenden PTC-Heizelemente auszeichnet.

Diese Aufgabe wird durch den Gegenstand der unabhängigen Patentansprüche gelöst. Bevorzugte Ausführungsformen sind Gegenstand der abhängigen Patentansprüche.

Grundgedanke ist demnach, die zum Steuern/Regeln der Energieversorgung von PTC-Heizelementen erforderlichen elektrischen/elektronischen Bauteile in Modulform - nachfolgend als "Leistungs-Elektronik-Einheit" bezeichnet - auf einer Trägerplatte aus Metall anzuordnen, auf welcher auch besagte PTC-Heizelemente vorgesehen sind.

Die Trägerplatte dient dabei nicht nur als mechanischer Träger für die PTC-Heizelemente, sondern fungiert gleichzeitig auch als elektrischer Leitungspfad, um die Leistungs-Elektronik-Einheit elektrisch mit den PTC-Heizelementen zu verbinden. Erfindungswesentlich ist dabei eine auf der metallischen Trägerplatte vorgesehene, elektrisch isolierende Isolationsschicht, etwa aus einer OxidKeramik. Auf der elektrisch isolierenden Isolationsschicht ist wiederum eine elektrische Leiterbahn aus einem elektrisch leitenden Material angeordnet, welche die Leistungs-Elektronik-Einheit elektrisch mit den PTC-Heizelementen verbindet. Aufwändige alternative Verbindungstechniken zum elektrischen Verbinden der PTC-Heizelemente mit der Leistungs-Elektronik-Einheit wie etwa elektrische Steckverbindungen können somit entfallen. Gleichzeitig kann die metallische Trägerplatte zum Transport von Abwärme, die von den PTC-Heizelementen im Betrieb erzeugt wird, genutzt werden. Die zusätzliche Bereitstellung von anderen geeigneten Bauteilen zum Abführen von Abwärme kann somit entfallen oder zumindest in vereinfachter Form, also mit geringerem konstruktivem Aufwand, realisiert werden. Dies führt zu erheblichen Kostenvorteilen bei der Herstellung des erfindungsgemäßen Heizmoduls. Vorzugsweise ist das elektrisch leitende Material der elektrischen Leiterbahn ein Metall, besonders bevorzugt Kupfer.

Ein erfindungsgemäßes Heizeinrichtung zum Beheizen des Fahrzeuginnenraums eines Kraftfahrzeugs umfasst wenigstens ein PTC-Heizelement, welches, insbesondere sandwichartig, zwischen einer ersten und einer zweiten Trägerplatte, jeweils aus einem Metall, angeordnet ist. Die erste Trägerplatte weist auf einer dem wenigstens einen PTC-Heizelement zugewandten Seite eine elektrisch isolierende Isolationsschicht auf. Auf dieser Isolationsschicht ist eine elektrische Leiterbahn ausgebildet, die elektrisch mit dem wenigstens einen PTC-Heizelement verbunden ist. Auf der ersten Trägerplatte wiederum ist eine elektrisch mit der Leiterbahn verbundene Leistungs-Elektronik-Einheit zum Bereitstellen elektrischer Heizleistung an das PTC-Heizelement vorhanden. Diese Leistungs-Elektronik-Einheit ist dafür eingerichtet, die Weitergabe von von einer externen elektrischen Energiequelle bereitgestellter elektrischer Energie an die PTC-Heizelemente zu steuern und/oder zu regeln. Hierzu kann die Leistungs-Elektronik-Einheit verschiedene, dem Fachmann im Fachbereich Elektrotechnik bekannte elektrische und/oder elektronische Bauteile wie etwa Leistungstransistoren o.ä. umfassen, die in kompakter Modulbauweise realisiert sind.

Auf einer von dem wenigstens einen PTC-Heizelement abgewandten Seite der ersten Trägerplatte und/oder auf einer von dem wenigstens einen PTC-Heizelement abgewandten Seite der zweiten Trägerplatte ist eine erste bzw. zweite Rippenstruktur angeordnet. Die erste bzw. zweite Rippenstruktur dient primär zur effektiven Ableitung von Abwärme, die von den PTC-Heizelementen im Betrieb des Heizmoduls erzeugt wird, an die äußere Umgebung des Heizmoduls.

Auf einer von dem wenigstens einen PTC-Heizelement abgewandten Seite der ersten Rippenstruktur ist eine erste Modul-Endplatte angeordnet. Entsprechend ist auf einer von dem wenigstens einen PTC-Heizelement abgewandten Seite der zweiten Rippenstruktur eine zweite Heizmodul-Endplatte angeordnet. Beide Heizmodul-Endplatten dienen zur Aussteifung des Heizmoduls. Darüber hinaus können sie zusammen mit den Rippenstrukturen zur Abführung von Abwärme aus den PTC-Heizelementen verwendet werden. Darüber hinaus können die Heizmodul-Endplatten über die Rippenstrukturen elektrische mit den Trägerplatten und über diese mit den PTC-Heizelementen verbunden werden. Dies verleiht den Heizmodul-Platten die Eigenschaft von elektrischen Leitungspfaden, mittels welchen die PTC-Heizelemente an eine externe Energiequelle, etwa eine Batterie des Kraftfahrzeugs, angeschlossen werden können.

Mit besonders geringen Fertigungskosten verbunden ist indes eine weitere bevorzugte Ausführungsform, bei welcher die die erste Trägerplatte und die erste Heizmodul-Endplatte integral aneinander ausgeformt und als U-förmiges Profilteil ausgebildet sind. Die erste Rippenstruktur ist in dieser Ausführungsform zwischen der ersten Trägerplatte und der ersten Heizmodul-Endplatte angeordnet und stützt sich zur Aussteifung an der ersten Trägerplatte sowie an der ersten heizmodul-Endplatte ab. Alternativ oder zusätzlich sind gemäß dieser Ausführungsform die zweite Trägerplatte und die zweite Heizmodul-Endplatte integral aneinander ausgeformt und als erstes U-förmiges Profilteil ausgebildet. Die erste Trägerplatte und die erste Heizmodul-Endplatte sind dabei als Schenkel besagten ersten Profilteils ausgebildet. Alternativ oder zusätzlich können in dieser Ausführungsform auch die zweite Trägerplatte und die zweite Heizmodul-Endplatte integral aneinander ausgeformt und als erstes U-förmiges Profilteil ausgebildet sein. Die zweite Trägerplatte und die zweite Heizmodul-Endplatte sind in einem solchen Szenario als Schenkel des zweiten Profilteils ausgebildet.

Die erste Rippenstruktur kann vorzugsweise zwischen den Schenkeln der ersten Trägerplatte und der ersten Heizmodul-Endplatte angeordnet sein, derart, dass sie sich an den beiden Platten abstützt. In analoger Weise kann die zweite Rippenstruktur vorzugsweise zwischen den Schenkeln der zweite Trägerplatte und der zweite Heizmodul-Endplatte angeordnet sein, derart, dass sie sich an den beiden Platten abstützt. Beide Maßnahmen, für sich genommen oder in Kombination, führen zu einer zusätzlichen Aussteifung des Heizmoduls.

Bei einer weiteren bevorzugten Ausführungsform können im Heizmodul wenigstens zwei PTC-Heizelemente, vorzugsweise eine Mehrzahl von PTC-Heizelementen, vorhanden sein, die entlang einer Längsrichtung des Heizmoduls benachbart zueinander angeordnet sind. Besonders bevorzugt sind die PTC-Heizelemente entlang der Längsrichtung im Abstand zueinander angeordnet. Die erste Trägerplatte weist dabei entlang der Längsrichtung über die zweite Trägerplatte hinaus. Der über die zweite Trägerplatte hinausragende Längsabschnitt der ersten Trägerplatte dient zur Aufnahme der Leistungs-Elektronik-Einheit des Heizmoduls.

In einer anderen bevorzugten Ausführungsform ragt die zweite Heizmodul-Endplatte in der Längsrichtung über die erste Heizmodul-Endplatte hinaus. In dieser Variante ist der über die erste Heizmodul-Endplatte hinausragende Längsabschnitt der zweiten Heizmodul-Endplatte als elektrischer Kontaktanschnitt zum elektrischen Verbinden mit einem elektrischen Massepfad ausgebildet.

Bei einer besonders bevorzugten Ausführungsform besitzen die zweite Heizmodul-Endplatte und die erste Trägerplatte in der Längsrichtung im Wesentlichen dieselbe Plattenlänge. Alternativ oder zusätzlich können auch die erste Heizmodul-Endplatte und die zweite Trägerplatte in der Längsrichtung im Wesentlichen dieselbe Plattenlänge aufweisen. Somit können bei dieser Variante die Platten mit gleicher Plattenlänge als Gleichteile gefertigt werden, wodurch sich die Fertigungskosten des Heizmoduls verringern.

Zur Verbesserung der Steifigkeit der Heizeinrichtung können die erste Trägerplatte und die erste Heizmodul-Endplatte bei einer weiteren bevorzugten Ausführungsform integral aneinander ausgeformt und als U-förmiges erstes Profilteil ausgebildet sein. Zum gleichen Zweck können in dieser Variante, alternativ oder zusätzlich, die zweite Trägerplatte und die zweite Heizmodul-Endplatte integral aneinander ausgeformt und als U-förmiges zweites Profilteil ausgebildet sein. Zum Zwecke der weiteren Aussteifung des Aufbaus ist in einem vom ersten U-förmigen Profilteil teilweise eingefassten ersten Zwischenraum die erste Rippenstruktur angeordnet. Diese stützt sich an den beiden gegenüberliegenden Schenkeln des ersten U-förmigen Profilteils ab. In dieser Variante kann in einem vom zweiten U-förmigen Profilteil teilweise eingefassten zweiten Zwischenraum die zweite Rippenstruktur angeordnet sein, die sich an den beiden gegenüberliegenden Schenkeln des zweiten U-förmigen Profilteils abstützt.

Besonders bevorzugt ist das Material der elektrisch isolierenden Isolationsschicht eine Keramik. Eine solche Keramik lässt sich besonders einfach auf der ersten Trägerplatte aufbringen.

Die Erfindung betrifft eine Heizeinrichtung mit wenigstens zwei vorangehend vorgestellten Heizmodulen, vorzugsweise mit einer Mehrzahl von solchen Heizmodulen. Die wenigstens zwei Heizmodule sind dabei stapelartig entlang einer Stapelrichtung benachbart zueinander angeordnet. Um die von der Heizeinrichtung bereitstellbare Heizleistung zu verbessern, sind neben den in den Heizmodulen vorhandenen PTC-Heizelementen zusätzlich auch zwischen zwei benachbarten Heizmodulen PTC-Heizelemente vorhanden. Hierzu ist zwischen zwei in der Stapelrichtung benachbarten Heizmodul-Endplatten benachbarter Heizmodule sandwichartig wenigstens ein PTC-Heizelement, vorzugsweise eine Mehrzahl von PTC-Heizelementen, angeordnet.

Zur Herstellung der zum Betrieb der Heizeinrichtung erforderlichen elektrischen Verbindung mit einer elektrischen Energiequelle ist der elektrische Kontaktabschnitt der zweiten Heizmodul-Endplatten elektrisch mit einem gemeinsamen elektrischen Massepfad der Heizeinrichtung verbunden.

Besonders zweckmäßig kann der elektrische Massepfad als Masse-Bus ausgebildet sein, der ein elektrisches Masse-Blechteil umfasst. Von diesem Masse-Blechteil stehen seitlich Kontaktierungsabschnitte ab, mit welchem die elektrischen Kontaktabschnitte der zweiten Heizmodul-Endplatten stoffschlüssig, beispielsweise mittels einer Lötverbindung, verbunden sind.

Die Leistungs-Elektronik Einheiten der Heizmodule weisen jeweils einen Kontaktbereich auf. Die Kontaktbereiche sind mit einem gemeinsamen elektrischen Versorgungspfad der Heizeinrichtung zum elektrischen Verbinden mit einer elektrischen Energiequelle verbunden.

Der elektrische Versorgungspfad ist als Versorgungs-Bus ausgebildet, der ein Versorgungsbus-Blechteil umfasst, mit welchem wiederum die Kontaktbereiche der Leistungs-Elektronik-Einheiten stoffschlüssig verbunden sind. Durch die Bereitstellung eines solchen Versorgungs-Busses entfällt eine aufwändige und mit hohen Fertigungskosten verbundene elektrische Verdrahtung der einzelnen Heizmodule mit einer elektrischen Energiequelle.

Eine besonders effektive elektrische Verbindung zwischen dem Versorgungs-Bus und den Heizmodulen wird erreicht, dadurch dass an dem elektrischen Versorgungsbus-Blechteil für jedes elektrisch zu kontaktierende Heizmodul ein elektrischer Kontaktabschnitt vorgesehen wird, der winkelig von dem elektrischen Versorgungsbus-Blechteil absteht. Der jeweilige elektrische Kontaktabschnitt ist dabei mittels einer stoffschlüssigen Verbindung flächig mit einem entsprechenden elektrischen Kontaktbereich der Leistungs-Elektronik-Einheit des jeweiligen Heizmoduls verbunden.

Um die von den PTC-Heizelementen im Betrieb erzeugte Abwärme effektiv an die Umgebung der Heizeinrichtung abzuführen, wird an dem elektrischen Versorgungsbus-Blechteil für jedes elektrisch zu kontaktierende Heizmodul einen thermischen Kontaktabschnitt vorzusehen, der jeweils winkelig vom Versorgungsbus-Blechteil absteht. Die thermischen Kontaktabschnitte sind mittels einer stoffschlüssigen Verbindung flächig mit einer entsprechenden thermischen Kontaktabschnitt der Leistungs-Elektronik-Einheit des jeweiligen Heizmoduls verbunden. Als solche stoffschlüssige Verbindung mag etwa eine Lötverbindung in Betracht kommen.

Die Erfindung betrifft schließlich ein Kraftfahrzeug mit einem Fahrzeuginnenraum und mit wenigstens einem oben erläuterten Heizmodul und/oder mit einer vorangehend diskutierten Heizeinrichtung.

Weitere wichtige Merkmale und Vorteile der Erfindung ergeben sich aus den Unteransprüchen, aus den Zeichnungen und aus der zugehörigen Figurenbeschreibung anhand der Zeichnungen.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Bevorzugte Ausführungsbeispiele der Erfindung sind in den Zeichnungen dargestellt und werden in der nachfolgenden Beschreibung näher erläutert, wobei sich gleiche Bezugszeichen auf gleiche oder ähnliche oder funktional gleiche Komponenten beziehen.

Es zeigen, jeweils schematisch
- Fig. 1: ein Beispiel eines erfindungsgemäßen Heizmoduls in einer perspektivischen Explosionsdarstellung,
- Fig. 2: ein Beispiel einer erfindungsgemäßen Heizeinrichtung mit mehreren aufeinandergestapelten Heizmodulen gemäß Figur 1,
- Fig. 3: eine separate Darstellung der in Form U-förmiger Profilteile realisierten Träger- bzw. Endplatten der Heizeinrichtung.

Figur 1 illustriert in einer perspektivischen Explosionsdarstellung ein Beispiel eines erfindungsgemäßen Heizmoduls 1. Das Heizmodul 1 zum Beheizen des Fahrzeuginnenraums eines Kraftfahrzeugs umfasst eine Mehrzahl von PTC-Heizelementen 2. Die PTC-Heizelemente 2 sind sandwichartig zwischen einer ersten und einer zweiten Trägerplatte 3, 4, jeweils aus einem Metall, angeordnet. Die einzelnen PTC-Heizelemente 2 sind dabei entlang einer Längsrichtung L des Heizmoduls 1 benachbart und im Abstand zueinander angeordnet. Die erste Trägerplatte 3 ist im zusammengebauten Zustand des Heizmoduls 1 elektrisch mit einer Unterseite 16 der PTC-Heizelemente 2 verbunden, wozu die erste Trägerplatte 3 flächig an den Unterseiten 16 der PTC-Heizelemente 2 anliegt. Entsprechend ist die zweite Trägerplatte 4 im zusammengebauten Zustand des Heizmoduls 1 elektrisch mit einer Oberseite 17 der PTC-Heizelemente 2 verbunden. Hierzu liegt die zweite Trägerplatte 4 flächig an den Oberseiten 17 der PTC-Heizelemente 2 an. Die Ober- und Unterseiten 17, 16 dienen also als elektrische Anschlüsse der PTC-Heizelemente 2. Über die beiden Trägerplatten 3, 4 sind die PTC-Heizelemente 2 mit einer elektrischen Energiequelle (in Figur 1 nicht gezeigt) verbunden bzw. verbindbar.

Die erste Trägerplatte 3 ist im Betrieb des Heizmoduls 1 über einen geeignet ausgebildeten elektrischen Versorgungspfad 26 (nur in Figur 2 gezeigt) elektrisch mit einer elektrischen Energiequelle verbindbar oder verbunden. Die zweite Trägerplatte 4 ist im Betrieb des Heizmoduls 1 mit einem elektrischen Massepfad 21 (nur in Figur 2 nicht gezeigt). verbunden, an welche auch besagte elektrische Energiequelle angeschlossen werden kann. Die erste Trägerplatte 3 weist auf einer den PTC-Heizelementen 2 zugewandten Seite 5 eine elektrisch isolierende Isolationsschicht 6 auf. Das Material der elektrisch isolierenden Isolationsschicht kann eine Keramik sein. Auf der elektrisch isolierenden Isolationsschicht 6 ist eine elektrische Leiterbahn 7, beispielsweise aus Kupfer, ausgebildet. Die elektrische Leiterbahn 7 ist elektrisch mit den PTC-Heizelementen 2 verbunden. Auf der ersten Trägerplatte 3 ist eine ebenfalls elektrisch mit der Leiterbahn 7 verbundene Leistungs-Elektronik-Einheit 8 zum Bereitstellen elektrischer Heizleistung an die PTC-Heizelemente 2 vorhanden. Auf einer von den PTC-Heizelementen 2 abgewandten Seite 9 der ersten Trägerplatte 3 ist eine erste Rippenstruktur 10 angeordnet. Entsprechend ist auf einer von den PTC-Heizelementen 2 abgewandten Seite 11 der zweiten Trägerplatte 4 eine zweite Rippenstruktur 12 angeordnet. Wie Figur 1 weiter erkennen lässt, ist auf einer von den PTC-Heizelementen 2 abgewandten Seite der ersten Rippenstruktur 10 eine erste Modul-Endplatte 13 angeordnet. In analoger Weise ist auf einer von den PTC-Heizelementen 2 abgewandten Seite der zweiten Rippenstruktur 12 eine zweite Heizmodul-Endplatte 14 angeordnet. Vorzugsweise sind die beiden Rippenstrukturen 10, 12 und die beiden Heizmodul-Endplatten 13, 14 aus einem Metall oder einem anderen geeigneten, elektrisch leitenden Material hergestellt, so dass die erste Trägerplatte 3 über die erste Rippenstruktur 10 elektrisch mit der ersten Heizmodul-Endplatte 13 verbunden ist. Entsprechend ist dann die zweite Trägerplatte 4 über die zweite Rippenstruktur 12 elektrisch mit der zweiten Heizmodul-Endplatte 14 verbunden. Hierzu stützt sich die erste Rippenstruktur 10 mit ihren Rippen endseitig an der ersten Trägerplatte 3 oder an der ersten Heizmodul-Endplatte 13 ab. Entsprechend stützt sich die zweite Rippenstruktur 12 mit ihren Rippen endseitig an der zweiten Trägerplatte 4 oder der zweiten Heizmodul-Endplatte 14 ab. Die beiden Modul-Endplatten 13, 14 können ebenso wie die beiden Trägerplatten 3, 4 besonders bevorzugt als Blechteile realisiert sein.

Der Darstellung der Figur 1 entnimmt man ferner, dass die erste Trägerplatte 3 entlang der Längsrichtung L über die zweite Trägerplatte 4 hinausragt. Die Leistungs-Elektronik-Einheit 8 ist in einem über die zweite Trägerplatte 4 hinausragenden Längsabschnitt 15 der ersten Trägerplatte 3 auf dieser angeordnet. In analoger Weise ragt die zweite Heizmodul-Endplatte 14 über die erste Heizmodul-Endplatte 13 hinaus. Die zweite Heizmodul-Endplatte 14 und die erste Trägerplatte 3 besitzen in der Längsrichtung L im Wesentlichen bevorzugt dieselbe Plattenlänge. Vorzugsweise besitzen auch die erste Heizmodul-Endplatte 13 und die zweite Trägerplatte 4 in der Längsrichtung L im Wesentlichen dieselbe Plattenlänge. Der über die erste Heizmodul-Endplatte 13 hinausragende Längsabschnitt 18 der zweiten Heizmodul-Endplatte 14 ist als elektrischer Kontaktanschnitt 19 zum elektrischen Verbinden der zweiten Heizmodul-Endplatte 14 und somit - über Rippenstruktur 12 und die zweite Trägerplatte 4 auch der PTC-Heizelemente 2 - mit einem elektrischen Massepfad 22 ausgebildet.

Die Figur 2 zeigt ein Beispiel einer erfindungsgemäßen Heizeinrichtung 20 mit mehreren Heizmodulen 1, wobei im Beispiel der Figur 2 aus Gründen der Übersichtlichkeit nur zwei Heizmodule 1 vollständig dargestellt sind. Die Heizmodule 1 sind entlang einer Stapelrichtung S benachbart zueinander angeordnet. Zwischen in der Stapelrichtung S benachbarten Heizmodul-Endplatten 13, 14 benachbarter Heizmodule 1 ist sandwichartig eine Mehrzahl von PTC-Heizelementen 2' angeordnet. Im Beispielszenario sind diese PTC-Heizelemente 2' identisch zu den PTC-Heizelementen 2 aufgebaut, angeordnet und in die Heizeinrichtung 20 integriert. Die beiden Heizmodul-Endplatten 13, 14 liegen dabei flächig an den Unter- bzw.- Oberseiten 16', 17' der PTC-Heizelemente 2' an und übernehmen auf diese Weise die Funktion der Trägerplatten 3, 4 der PTC-Heizelemente 2, und zwar die Versorgung der PTC-Heizelemente 2' mit elektrischer Energie aus einer elektrischen Energiequelle.

Die Figur 3 zeigt zur Verdeutlichung des geometrischen Aufbaus in einer separate Darstellung der zweiten Trägerplatten 4 und der zweiten Heizmodul-Endplatten 14. Man erkennt, dass diese in Form U-förmiger Profilteile realisiert sein können: So entnimmt man der Figur 3, dass die zweiten Träger- und die Heizmodul-Endplatten 4, 14 jeweils integral aneinander ausgeformt und als U-förmige zweite Profilteile 31 ausgebildet sein können. In dem in Figur 2 gezeigten, zusammengebauten Zustand der Heizeinrichtung 20 ist in den vom zweiten U-förmigen Profilteil 31 teilweise eingefassten zweiten Zwischenräumen 33 jeweils eine zweite Rippenstruktur 12 angeordnet. Die Rippenstrukturen 12 stützen sich an den beiden gegenüberliegenden Schenkeln des jeweiligen zweiten U-förmigen Profilteils 31 ab. In analoger Weise sind auch die ersten Trägerplatten 3 und die ersten Heizmodul-Endplatten 13 jeweils integral aneinander ausgeformt und jeweils als U-förmiges erste Profilteile 30 ausgebildet, was ausschließlich in der Figur 2 dargestellt ist. Entsprechend Figur 2 ist in den von den ersten U-förmigen Profilteilen 30 teilweise eingefassten ersten Zwischenraum 32 jeweils eine erste Rippenstruktur 10 angeordnet. Die ersten Rippenstrukturen 10 stützen sich jeweils an den beiden gegenüberliegenden Schenkeln des betreffenden ersten U-förmigen Profilteils 30 ab.

Der Darstellung der Figur 3 entnimmt man weiterhin, dass die elektrischen Kontaktabschnitte 19 der zweiten Heizmodul-Endplatten 14 elektrisch mit einem gemeinsamen elektrischen Massepfad 21 der Heizeinrichtung 1 verbunden sein können. Im Beispielszenario der Figur 3 ist ein solcher elektrische Massepfad 21 als Masse-Bus 22 ausgebildet, der ein, vorzugsweise einstückiges, elektrisches Masse-Blechteil 23 aufweist. Vom Masse-Blechteil 23 stehen seitlich Kontaktierungsabschnitte 24 ab. Diese Kontaktierungsabschnitte 24 des Masse-Busses 22 sind wie in Figur 2 gezeigt mittels einer Lötverbindung oder einer anderen geeigneten, vorzugsweise stoffschlüssigen, Verbindung mit den elektrischen Kontaktabschnitte 19 der zweiten Heizmodul-Endplatten 14 verbunden.

Auch die Leistungs-Elektronik-Einheiten 8 der Heizmodule 1 weisen jeweils einen elektrischen Kontaktbereich 25 (vgl. Fig. 1 und 2) auf, der mit einem gemeinsamen elektrischen Versorgungspfad 26 der Heizeinrichtung 1 zum elektrischen Verbinden mit einer externen elektrischen Energiequelle (nicht dargestellt) verbunden ist. Der gemeinsame elektrische Versorgungspfad 26 ist dabei gemäß den Figuren 2 und 3 als Versorgungs-Bus 27 ausgebildet, der wiederum ein, vorzugsweise einstückiges, Versorgungsbus-Blechteil 28 umfasst, mit welchem die elektrischen Kontaktbereiche 25 der Leistungs-Elektronik-Einheiten 8 stoffschlüssig verbunden sind. Hierzu steht entsprechend der Darstellung der Figuren 2 und 3 vom elektrischen Versorgungsbus-Blechteil 28 für jedes elektrisch zu kontaktierende Heizmodul 1 ein elektrischer Kontaktabschnitt 29 ab. Jede elektrischer Kontaktabschnitt 29 ist mittels einer Lötverbindung oder einer anderen geeigneten, vorzugsweise stoffschlüssigen, Verbindung flächig mit einem entsprechenden elektrischen Kontaktbereich 25 der Leistungs-Elektronik-Einheit 8 verbunden.

Schließlich zeigen die Figuren 2 und 3 auch, dass von dem elektrischen Versorgungsbus-Blechteil 28 für jedes elektrisch zu kontaktierende Heizmodul 1 ein thermischer Kontaktabschnitt 34 absteht. Jeder solcher thermische Kontaktabschnitt 34 ist wie in Figur 3 gezeigt mittels einer stoffschlüssigen Verbindung flächig mit einem entsprechenden thermischen Kontaktabschnitt 35 der Leistungs-Elektronik-Einheit 8 des jeweiligen Heizmoduls 1 verbunden.

## Patentansprüche

1. Heizeinrichtung (20),
- mit wenigstens zwei Heizmodulen (1), vorzugsweise mit einer Mehrzahl von Heizmodulen (1), die entlang einer Stapelrichtung (S) benachbart zueinander angeordnet sind,
- wobei zwischen zwei in der Stapelrichtung (S) benachbarten Heizmodul-Endplatten (13, 14) zweier benachbarter Heizmodule (1) sandwichartig wenigstens ein PTC-Heizelement (2'), angeordnet ist,
- wobei die wenigstens zwei Heizmodule (1) jeweils wenigstens ein PTC-Heizelement (2) umfassen, welches zwischen einer ersten und einer zweiten Trägerplatte (3, 4), jeweils aus einem Metall, angeordnet ist,
- wobei die erste Trägerplatte (3) auf einer dem wenigstens einen PTC-Heizelement (2) zugewandten Seite (5) eine elektrisch isolierende Isolationsschicht (6) aufweist, auf der eine elektrische Leiterbahn (7) ausgebildet ist, die elektrisch mit dem wenigstens einen PTC-Heizelement (2) verbunden ist,
- wobei auf der ersten Trägerplatte (3) eine elektrisch mit der Leiterbahn (7) verbundene Leistungs-Elektronik-Einheit (8) zum Bereitstellen elektrischer Heizleistung an das wenigstens eine PTC-Heizelement (2) vorhanden ist,
- wobei wenigstens zwei PTC-Heizelemente (2) vorhanden sind, die entlang einer Längsrichtung (L) benachbart zueinander angeordnet sind,
- wobei die erste Trägerplatte (3) entlang der Längsrichtung (L) über die zweite Trägerplatte (4) hinausragt, wobei die Leistungs-Elektronik-Einheit (8) in einem über die zweite Trägerplatte (4) hinausragenden Längsabschnitt (15) der ersten Trägerplatte (3) auf dieser angeordnet ist-
- wobei auf einer von dem wenigstens einen PTC-Heizelement (2) abgewandten Seite (9) und auf einer von dem wenigstens einen PTC-Heizelement (2) abgewandten Seite der zweiten Trägerplatte (4) eine erste bzw. zweite Rippenstruktur (10, 12) angeordnet ist,
**dadurch gekennzeichnet**, das
- auf einer von dem wenigstens einen PTC-Heizelement (2) abgewandten Seite der ersten Rippenstruktur (10) eine erste Heizmodul-Endplatte (13) und/oder auf einer von dem wenigstens einen PTC-Heizelement (2) abgewandten Seite der zweiten Rippenstruktur (12) eine zweite Heizmodul-Endplatte (14) angeordnet ist,
- die Leistungs-Elektronik-Einheiten (8) der Heizmodule (1) jeweils einen elektrischen Kontaktbereich (25) aufweisen, der mit einem gemeinsamen elektrischen Versorgungspfad (26) der Heizeinrichtung (20) zum elektrischen Verbinden mit einer elektrischen Energiequelle verbunden ist,
- der elektrische Versorgungspfad (26) als Versorgungs-Bus (27) ausgebildet ist, der ein Versorgungsbus-Blechteil (28) umfasst, mit welchem die Kontaktbereiche (25) der Leistungs-Elektronik-Einheiten (8) stoffschlüssig verbunden sind,
- von dem elektrischen Versorgungsbus-Blechteil (28) für jedes elektrisch zu kontaktierende Heizmodul (1) winkelig ein elektrischer Kontaktabschnitt (19) absteht, der mittels einer stoffschlüssigen Verbindung flächig mit einem entsprechenden elektrischen Kontaktbereich (25) der Leistungs-Elektronik-Einheit (8) des jeweiligen Heizmoduls (1) verbunden ist.
- von dem elektrischen Versorgungsbus-Blechteil (28) für jedes elektrisch zu kontaktierende Heizmodul (1) winkelig ein thermischer Kontaktabschnitt (34) absteht, der mittels einer stoffschlüssigen Verbindung flächig mit einem entsprechenden thermischen Kontaktabschnitt (35) der Leistungs-Elektronik-Einheit (8) des jeweiligen Heizmoduls (1) verbunden ist.

2. Heizeinrichtung nach Anspruch 1,
**dadurch gekennzeichnet, dass**
- die erste Trägerplatte (3) und die erste Heizmodul-Endplatte (13) integral aneinander ausgeformt und als erstes U-förmiges Profilteil (30) ausgebildet sind, wobei die erste Trägerplatte (3) und die erste Heizmodul-Endplatte (13) als Schenkel des ersten Profilteils (30) ausgebildet sind, und/oder dass
- die zweite Trägerplatte (4) und die zweite Heizmodul-Endplatte (14) integral aneinander ausgeformt und als zweites U-förmiges Profilteil (31) ausgebildet sind, wobei die zweite Trägerplatte (4) und die zweite Heizmodul-Endplatte (14) als Schenkel des zweiten Profilteils (31) ausgebildet sind.

3. Heizeinrichtung nach Anspruch 1 oder 2,
**dadurch gekennzeichnet, dass**
die zweite Heizmodul-Endplatte (14) in Längsrichtung (L) über die erste Heizmodul-Endplatte (13) hinausragt, wobei der über die erste Heizmodul-Endplatte (13) hinausragende Längsabschnitt (18) der zweiten Heizmodul-Endplatte (14) als elektrischer Kontaktanschnitt (19) zum elektrischen Verbinden mit einem elektrischen Massepfad (21) ausgebildet ist.

4. Heizeinrichtung nach einem der vorhergehenden Ansprüche,
**dadurch gekennzeichnet, dass**
- die zweite Heizmodul-Endplatte (4) und die erste Trägerplatte (13) in der Längsrichtung im Wesentlichen dieselbe Plattenlänge besitzen, und/oder dass
- die erste Heizmodul-Endplatte (3) und die zweite Trägerplatte (14) in der Längsrichtung im Wesentlichen dieselbe Plattenlänge besitzen.

5. Heizeinrichtung nach einem der vorhergehenden Ansprüche,
**dadurch gekennzeichnet, dass**
- die erste Trägerplatte (3) und die erste Heizmodul-Endplatte (13) integral aneinander ausgeformt und als U-förmiges erstes Profilteil (30) ausgebildet sind, und/oder dass
- die zweite Trägerplatte (4) und die zweite Heizmodul-Endplatte (14) integral aneinander ausgeformt und als U-förmiges zweites Profilteil (31) ausgebildet sind.

6. Heizeinrichtung nach Anspruch 5,
**dadurch gekennzeichnet, dass**
- in einem vom ersten U-förmigen Profilteil (30) teilweise eingefassten ersten Zwischenraum (32) die erste Rippenstruktur (10) angeordnet ist und sich an den beiden gegenüberliegenden Schenkeln des ersten U-förmigen Profilteils (30) abstützt, und/oder dass
- in einem vom zweiten U-förmigen Profilteil (31) teilweise eingefassten zweiten Zwischenraum (33) die zweite Rippenstruktur (12) angeordnet ist und sich an den beiden gegenüberliegenden Schenkeln des zweiten U-förmigen Profilteils (31) abstützt.

7. Heizeinrichtung nach einem der vorhergehenden Ansprüche,
**dadurch gekennzeichnet, dass**
das Material der elektrisch isolierenden Isolationsschicht (6) eine Keramik ist.

8. Heizeinrichtung nach einem der vorhergehenden Ansprüche,
**dadurch gekennzeichnet, dass**
der elektrische Kontaktabschnitt (19) der zweiten Heizmodul-Endplatten (14) elektrisch mit einem gemeinsamen elektrischen Massepfad (21) der Heizeinrichtung (20) verbunden ist.

9. Heizeinrichtung nach Anspruch 8,
**dadurch gekennzeichnet, dass**
der elektrische Massepfad (21) als Masse-Bus (22) ausgebildet ist, der ein elektrisches Masse-Blechteil (23) umfasst, von welchem winkelig Kontaktierungsabschnitte (24) abstehen, mit welchen die elektrischen Kontaktabschnitte (19) der zweiten Heizmodul-Endplatten (14) stoffschlüssig verbunden sind.

10. Kraftfahrzeug,
- mit einer Heizeinrichtung (20) nach einem der vorhergehenden Ansprüche..

## Claims

1. Heating device (20),
- having at least two heating modules (1), preferably having a plurality of heating modules (1), which are arranged adjacent to each other along a stacking direction (S),
- wherein between two heating module end plates (13, 14) of two adjacent heating modules (1), which heating module end plates are adjacent in the stacking direction (S), at least one PTC heating element (2') is arranged in a sandwich-like manner,
- wherein the at least two heating modules (1) in each case comprise at least one PTC heating element (2), which is arranged between a first and a second carrier plate (3, 4), each composed of a metal,
- wherein the first carrier plate (3) has an electrically insulating insulation layer (6) on a side (5) facing the at least one PTC heating element (2), on which insulation layer an electrical conducting track (7) is formed, which is electrically connected to the at least one PTC heating element (2),
- wherein on the first carrier plate (3) a power electronics unit (8) electrically connected to the conducting track (7) is present on the first carrier plate (3) in order to provide electrical heating power to the at least one PTC heating element (2),
- wherein at least two PTC heating elements (2) are present, which are arranged adjacent to each other along a longitudinal direction (L),
- wherein the first carrier plate (3) protrudes along the longitudinal direction (L) beyond the second carrier plate (4), wherein the power electronics unit (8) is arranged in a longitudinal section (15) of the first carrier plate (3) protruding beyond the second carrier plate (4) on said first carrier plate,
- wherein on a side (9) facing away from the at least one PTC heating element (2) and on a side of the second carrier plate (4) facing away from the at least one PTC hearing plate (2) a first or second rib structure (10, 12) is arranged,
**characterised in that**
- on a side of the first rib structure (10) facing away from the at least one PTC heating element (2) a first heating module end plate (13) and/or on a side of the second rib structure (12) facing away from the at least one PTC heating element (2) a second heating module end plate (14) is arranged,
- the power electronics units (8) of the heating modules (1) in each case have an electrical contract region (25), which is connected to a common electrical supply path (26) of the heating device (20) for the electrical connection to an electrical energy source,
- the electrical supply path (26) is designed as supply bus (27), which comprises a supply bus sheet metal part (28), to which the contact regions (25) of the power electronics units (8) are integrally connected.
- from the electrical supply bus sheet metal part (28) for each heating module (1) to be electrically contacted an electrical contact section (19) projects angularly, which by means of an integral connection is connected in a planar manner to a corresponding electrical contact region (25) of the power electronics unit (8) of the respective heating module (1),
- from the electrical supply bus sheet metal part (28) for each heating module (1) to be electrically contacted a thermal contact section (34) projects angularly, which by means of an integral connection is connected in a planar manner to a corresponding thermal contact section (35) of the power electronics unit (8) of the respective heating module (1).

2. Heating device according to claim 1,
**characterised in that**
- the first carrier plate (3) and the first heating module end plate (13) are integrally formed together and are designed as first U-shaped profile part (30), wherein the first carrier plate (3) and the first heating module end plate (13) are designed as limbs of the first profile part (30), and/or that
- the second carrier plate (4) and the second heating module end plate (14) are integrally formed together and are designed as second U-shaped profile part (31), wherein the second carrier plate (4) and the second heating module end plate (14) are designed as limbs of the second profile part (31).

3. Heating device according to claim 1 or 2,
**characterised in that**
the second heating module end plate (14) protrudes in the longitudinal direction (L) beyond the first heating module end plate (13), wherein the longitudinal section (18) of the second heating module end plate (14), which longitudinal section protrudes beyond the first heating module end plate (13) is designed as electrical contact section (19) for the electrical connection to an electrical ground path (21).

4. Heating device according to any one of the preceding claims,
**characterised in that**
- the second heating module end plate (4) and the first carrier plate (13) have substantially the same plate length in the longitudinal direction and/or that
- the first heating module end plate (3) and the second carrier plate (14) have substantially the same plate length in the longitudinal direction.

5. Heating device according to any one of the preceding claims,
**characterised in that**
- the first carrier plate (3) and the first heating module end plate (13) are integrally formed together and are designed as U-shaped first profile part (30),
and/or that
- the second carrier plate (4) and the second heating module end plate (14) are integrally formed together and are designed as U-shaped second profile part (31).

6. Heating device according to claim 5,
**characterised in that**
- in a first intermediate space (32) partially enclosed by the first U-shaped profile part (30) the first rib structure (10) is arranged and is supported on the two opposite limbs of the first U-shaped profile part (30), and/or that
- in a second intermediate space (33) partially enclosed by the second U-shaped profile part (31) the second rib structure (12) is arranged and is supported on the two opposite limbs of the second U-shaped profile part (31).

7. Heating device according to any one of the preceding claims,
**characterised in that**
the material of the electrically insulating insulation layer (6) is a ceramic.

8. Heating device according to any one of the preceding claims,
**characterised in that**
the electrical contact section (19) of the second heating module end plates (14) is electrically connected to a common electrical ground path (21) of the heating device (20).

9. Heating device according to claim 8,
**characterised in that**
the electrical ground path (21) is designed as ground bus (22), which comprises an electrical ground sheet metal part (23), from which contacting sections (24) project angularly, with which the electrical contact section (19) of the second heating module end plates (14) are integrally connected.

10. Motor vehicle,
- having a heating device (20) according to any one of the preceding claims.

## Revendications

1. Dispositif de chauffage (20),
- avec au moins deux modules de chauffage (1), de préférence avec une pluralité de modules de chauffage (1), qui sont agencés de manière adjacente l'un à l'autre le long d'une direction d'empilage (S),
- dans lequel au moins un élément chauffant PTC (2') est agencé en sandwich entre deux plaques d'extrémité de module de chauffage (13, 14) adjacentes dans la direction d'empilage (S) de deux modules de chauffage (1) adjacents,
- dans lequel les au moins deux modules de chauffage (1) comprennent respectivement au moins un élément chauffant PTC (2), lequel est agencé entre une première et une deuxième plaque de support (3, 4), respectivement en un métal,
- dans lequel la première plaque de support (3) présente sur un côté (5) tourné vers l'au moins un élément chauffant PTC (2), une couche d'isolation électriquement isolante (6), sur laquelle une piste conductrice électrique (7) est réalisée, qui est reliée électriquement à l'au moins un élément chauffant PTC (2),
- dans lequel une unité d'électronique de puissance (8) reliée électriquement à la piste conductrice (7) est présente sur la première plaque de support (3) pour la mise à disposition de puissance de chauffage électrique à l'au moins un élément chauffant PTC (2),
- dans lequel au moins deux éléments chauffants PTC (2) sont présents, qui sont agencés de manière adjacente l'un à l'autre le long d'une direction longitudinale (L),
- dans lequel la première plaque de support (3) dépasse de la deuxième plaque de support (4) le long de la direction longitudinale (L), dans lequel l'unité d'électronique de puissance (8) est agencée dans une section longitudinale (15) dépassant de la deuxième plaque de support (4) de la première plaque de support (3) sur celle-ci,
- dans lequel une première ou deuxième structure nervurée (10, 12) est agencée sur un côté (9) opposé à l'au moins un élément chauffant PTC (2) et sur un côté opposé à l'au moins un élément chauffant PTC (2) de la deuxième plaque de support (4),
**caractérisé en ce que**
- une première plaque d'extrémité de module de chauffage (13) est agencée sur un côté opposé à l'au moins un élément chauffant PTC (2) de la première structure nervurée (10) et/ou une deuxième plaque d'extrémité de module de chauffage (14) est agencée sur un côté opposé à l'au moins un élément chauffant PTC (2) de la deuxième structure nervurée (12),
- les unités d'électronique de puissance (8) des modules de chauffage (1) présentent respectivement une zone de contact électrique (25), qui est reliée à un chemin d'alimentation électrique commun (26) du dispositif de chauffage (20) pour la liaison électrique à une source d'énergie électrique,
- le chemin d'alimentation électrique (26) est réalisé en tant que bus d'alimentation (27), qui comprend une pièce de tôle de bus d'alimentation (28), à laquelle les zones de contact (25) des unités d'électronique de puissance (8) sont reliées par liaison de matière,
- une section de contact électrique (19), qui est reliée à plat à une zone de contact électrique (25) correspondante de l'unité d'électronique de puissance (8) du module de chauffage (1) respectif au moyen d'une liaison par matière, fait saillie angulairement de la pièce de tôle de bus d'alimentation électrique (28) pour chaque module de chauffage à contacter électriquement (1),
- une section de contact thermique (34), qui est reliée à plat à une zone de contact thermique (35) correspondante de l'unité d'électronique de puissance (8) du module de chauffage (1) respectif au moyen d'une liaison par matière, fait saillie angulairement de la pièce de tôle de bus d'alimentation électrique (28) pour chaque module de chauffage à contacter électriquement (1).

2. Dispositif de chauffage selon la revendication 1,
**caractérisé en ce que**
- la première plaque de support (3) et la première plaque d'extrémité de module de chauffage (13) sont formées l'une à l'autre d'un seul tenant et sont réalisées en tant que premier élément profilé en forme de U (30), dans lequel la première plaque de support (3) et la première plaque d'extrémité de module de chauffage (13) sont réalisées en tant que branche du premier élément profilé (30), et/ou que
- la deuxième plaque de support (4) et la deuxième plaque d'extrémité de module de chauffage (14) sont formées l'une à l'autre d'un seul tenant et sont réalisées en tant que deuxième élément profilé en forme de U (31), dans lequel la deuxième plaque de support (4) et la deuxième plaque d'extrémité de module de chauffage (14) sont réalisées en tant que branche du deuxième élément profilé (31).

3. Dispositif de chauffage selon la revendication 1 ou 2,
**caractérisé en ce que**
la deuxième plaque d'extrémité de module de chauffage (14) dépasse de la première plaque d'extrémité de module de chauffage (13) dans la direction longitudinale (L), dans lequel la section longitudinale (18) dépassant de la première plaque d'extrémité de module de chauffage (13) de la deuxième plaque d'extrémité de module de chauffage (14) est réalisée en tant que découpe de contact électrique (19) pour la liaison électrique à un chemin de masse électrique (21).

4. Dispositif de chauffage selon l'une quelconque des revendications précédentes,
**caractérisé en ce que**
- la deuxième plaque d'extrémité de module de chauffage (4) et la première plaque de support (13) ont sensiblement la même longueur de plaque dans la direction longitudinale, et/ou que
- la première plaque d'extrémité de module de chauffage (3) et la deuxième plaque de support (14) ont sensiblement la même longueur de plaque dans la direction longitudinale.

5. Dispositif de chauffage selon l'une quelconque des revendications précédentes,
**caractérisé en ce que**
- la première plaque de support (3) et la première plaque d'extrémité de module de chauffage (13) sont formées l'une à l'autre d'un seul tenant et sont réalisées en tant que premier élément profilé en forme de U (30), et/ou que
- la deuxième plaque de support (4) et la deuxième plaque d'extrémité de module de chauffage (14) sont formées l'une à l'autre d'un seul tenant et sont réalisées en tant que deuxième élément profilé en forme de U (31).

6. Dispositif de chauffage selon la revendication 5,
**caractérisé en ce que**
- la première structure nervurée (10) est agencée dans un premier espace intermédiaire (32) bordé en partie par le premier élément profilé en forme de U (30) et s'appuie sur les deux branches opposées du premier élément profilé en forme de U (30), et/ou que
- la deuxième structure nervurée (12) est agencée dans un deuxième espace intermédiaire (33) bordé en partie par le deuxième élément profilé en forme de U (31) et s'appuie sur les deux branches opposées du deuxième élément profilé en forme de U (31).

7. Dispositif de chauffage selon l'une quelconque des revendications précédentes,
**caractérisé en ce que**
le matériau de la couche d'isolation électriquement isolante (6) est une céramique.

8. Dispositif de chauffage selon l'une quelconque des revendications précédentes,
**caractérisé en ce que**
la section de contact électrique (19) des deuxièmes plaques d'extrémité de module de chauffage (14) est reliée électriquement à un chemin de masse électrique commun (21) du dispositif de chauffage (20).

9. Dispositif de chauffage selon la revendication 8,
**caractérisé en ce que**
le chemin de masse électrique (21) est réalisé en tant que bus de masse (22), qui comprend une pièce de tôle de masse électrique (23), de laquelle des sections de contact (24) font angulairement saillie, auxquelles les sections de contact électriques (19) des deuxièmes plaques d'extrémité de module de chauffage (14) sont reliées par liaison de matière.

10. Véhicule automobile,
- avec un dispositif de chauffage (20) selon l'une quelconque des revendications précédentes.
